# EUROPÄISCHE PATENTSCHRIFT

(11) **EP 3 221 540 B1**
(45) Veröffentlichungstag und Bekanntmachung des Hinweises auf die Patenterteilung: **28.08.2019**
(21) Anmeldenummer: 15794878.7
(22) Anmeldetag: 10.11.2015
(51) Int. Cl.: E06B 7/23, E06B 3/263, E06B 3/46, E06B 3/52

(54) **DICHTUNGSVORRICHTUNG FÜR EINEN VERSCHIEBBAREN FLÜGEL ALS SCHIEBEFLÜGEL ODER VERSCHIEBBAREN HEBE-SCHIEBEFLÜGEL EINES FENSTERS ODER EINER TÜR**
SEALING DEVICE FOR A SLIDABLE SASH AS A SLIDING SHASH OR SLIDABLE LIFT-AND-SLIDE SASH OF A WINDOW OR A DOOR
DISPOSITIF D'ÉTANCHÉITÉ POUR CHÂSSIS MOBILE UTILISÉ COMME CHÂSSIS COULISSANT OU CHÂSSIS LEVANT-COULISSANT MOBILE D'UNE FENÊTRE OU D'UNE PORTE

(30) Priorität: 21.11.2014 DE 202014009250 U
(43) Veröffentlichungstag der Anmeldung: 27.09.2017
(73) Patentinhaber: Siegenia-Aubi KG, 57234 Wilnsdorf (DE)
(72) Erfinder: BERENS, Wolfgang, 54427 Kell am See (DE)
(86) Internationale Anmeldenummer: PCT/EP2015/076137
(87) Internationale Veröffentlichungsnummer: WO 2016/078961

(56) Entgegenhaltungen:
- DE-A1- 2 839 740
- DE-U1- 20 119 725

## Beschreibung

Die Erfindung betrifft eine Dichtungsvorrichtung für einen verschiebbaren Flügel als Schiebeflügel oder verschiebbaren Hebe-Schiebeflügel eines Fenster oder einer Tür nach dem Oberbegriff des Anspruchs 1.

Verschiebbare Flügel als Schiebeflügel oder verschiebbare Hebe-Schiebeflügel eines Fenster oder einer Tür sind in verschiedensten Ausführungen bekannt und bestehen im einfachsten Fall aus einem in einem äußeren Blendrahmen zum Öffnen und Schließen verschiebbar angeordneten Flügel als Schiebeflügel und aus einem, ebenfalls im Blendrahmen angeordneten weiteren Tür- oder Fensterelement, beispielsweise Festfeld.

Der geschlossene Schiebeflügel kann an seiner dem weiteren Tür- oder Fensterelement abgewandten Seite durch Betätigen eines im Flügelrahmen vorgesehenen Beschlages am Blendrahmen verriegelt und somit gegen unbefugtes Öffnen gesichert werden. Schiebeflügel werden in der Regel über- oder unterhalb des Schiebeflügels verschiebbar aufgenommen. Beim Öffnen, in der Regel mit einem Betätigungsgriff, von Hebe-Schiebeflügeln wird der Schiebeflügel mit den Dichtungen angehoben, wodurch er leichter läuft. Der geöffnete Schiebeflügel lässt sich dann vor einem danebenliegenden Festteil schieben. Hebe-Schiebeflügel lassen sich je nach Ausführung lediglich schieben oder auch zusätzlich kippen. Beim Schließen wird der Schiebeflügel abgesenkt und somit die Dichtungen wieder angepresst. Das Öffnen und Schließen ist auch über elektrische, hydraulische oder pneumatische Aktuatoren möglich.

Eine Schwachstelle gegen unbefugtes Öffnen bildet aber der Stoßbereich, an dem der geschlossene Schiebeflügel an das weitere Tür- oder Fensterelement anschließt. In diesem Stoßbereich kann unter Verwendung eines geeigneten Werkzeugs versucht werden, den geschlossenen Schiebeflügel und das weitere Tür- oder Fensterelement senkrecht zur Tür- oder Fensterebene auseinander zu drücken, um so die Tür oder das Fenster gewaltsam zu öffnen.

Um dies zu verhindern, sind bereits Sicherungsvorrichtungen für den Stoßbereich bekannt, und zwar in Form von zwei gleich geformten Sicherungsschienen oder -profilen. Diese sind aus Metall gefertigt und weisen jeweils einen ersten Profilabschnitt auf, der einteilig mit einem zweiten Profilabschnitt gefertigt ist und von diesem zweiten Profilabschnitt absteht. Die Sicherungsprofile werden dann jeweils so an einem vertikalen Abschnitt des Flügelrahmens und des weiteren Tür- oder Fensterelementes befestigt, dass bei geschlossenem Schiebeflügel die Sicherungsprofile sich im Bereich ihrer ersten Profilabschnitte überlappen und zugleich auch derart hintergreifen, dass durch die Sicherungsprofile einem Versuch wirksam entgegengewirkt wird, den geschlossenen Schiebeflügel und das anschließende weitere Tür- oder Fensterelement für ein gewaltsames Öffnen auseinander zu drücken.

Ein Nachteil der bekannten Sicherungsprofile ist deren schlechte Wärme- und Schalldämmung, so dass zur Erzielung einer ausreichenden Wärme- und Schalldämmung zusätzlich zu Dichtungen, die bei geschlossenem Schiebeflügel direkt zwischen den Sicherungsprofilen wirken, weitere Dichtungen an den Sicherungsprofilen verwendet werden, die mit dem Flügel bzw. mit dem weiteren Tür- oder Fensterelement zusammenwirken und einem erhöhten Verschleiß durch die Bewegung des Schiebflügels beim Öffnen und Schließen unterliegen.

Dieses Problem ist bekannt und es sind entsprechende Dichtungsvorrichtungen auf dem Markt.

Eine bekannte Vorrichtung wird in der DE 20119725 U1 beschrieben. Zum Sichern eines geschlossenen Tür- und/oder Fensterflügels einer Gebäudetür und/oder eines Gebäudefensters in einem Stoßbereich zu einem anschließenden Tür- oder Fensterelementes bildet die Vorrichtung, bestehend aus wenigstens zwei Sicherungsprofilen von denen im Stoßbereich ein Profil mit einer Befestigungsseite am Rahmen des Flügels und ein Profil mit einer Befestigungsseite an dem weiteren Tür- oder Fensterelement befestigbar ist. Profilabschnitte der Sicherungsprofile bilden ein gegenseitiges Über- bzw. Hintergreifen bei geschlossenem Flügel. Dazu sind die Sicherungsprofile jeweils zweiteilig ausgebildet, bestehend aus einem ersten Profilkörper, der den wenigstens einen ersten Profilabschnitt bildet, sowie aus einem zweiten, aus einem wärme- und/oder schalldämmenden Material gefertigten Profilkörper, der den ersten Profilkörper an einer der Befestigungsseite abgewandten Seite zumindest teilweise abdeckt.

Die bekannte Vorrichtung benötigt für die Umsetzung einer Sicherungsvorrichtung durch die zweitteilige Anordnung der Bauteile viel Bauraum, was zu einer Beeinträchtigung der Funktionalität hinsichtlich der Sicherung gegen unbefugtes Öffnen und der Wärme- und Schalldämmung der Vorrichtung führen kann.

Durch die von der Außenseite des Fensters oder der Tür sichtbar zugängliche Rastvorrichtung des Sicherungsprofils zwischen dem ersten Profilkörper und dem zweiten abdeckenden Profilkörper bietet sich die Möglichkeit, die Rastvorrichtung mit einfachen Mitteln zu lösen, wobei mit Entfernen des abdeckenden Profilkörpers, die zur Befestigung des zweiten Profilkörpers an das Fenster oder die Tür angeordnete Befestigungsschrauben freigesetzt und zugänglich werden und das Fenster oder die Tür leicht zu öffnen ist.

Unzureichend ist auch die Isolation zur Wärme- und Schalldämmung, da nur der abdeckende Profilkörper mit wärme- und/oder schalldämmendem Material gefertigt ist. Spalten zwischen Schiebeflügel und Festfeld bleiben unberücksichtigt. Maßnahmen zur Dichtigkeit gegen mögliches Eindringen von Wasser durch hohe Windlasten und Schlagregenbeanspruchung sind in der Vorrichtung nicht getroffen worden, was dem zur Folge zu Beeinträchtigungen des gesamten Fensters oder der Tür führen kann.

Bekannt ist aus der DE 2839740 A1 ein Schiebe-, Hebeschiebefenster oder eine Schiebe- bzw. Hebeschiebetür mit einem Blendrahmen, einem Schiebeflügel, einem feststehenden Flügel und einer am oberen, horizontalen Blendrahmenholm festgelegte, mit Dichtstreifen ausgerüstete Mitteldichtung zwischen dem Blendrahmen und den oberen horizontalen Flügelrahmenholmen im Überlappungsbereich der Flügel in der Verschlussstellung.

Der Erfindung liegt die Aufgabe zugrunde, eine funktionssichere und kompakte Dichtungsvorrichtung für einen verschiebbaren Flügel als Schiebeflügel oder verschiebbaren Hebe-Schiebeflügel eines Fenster oder einer Tür zur Verfügung zu stellen, die die voranstehenden Nachteile behebt, also in Bezug auf die Wärme- und Schalldämmung, die Schlagregendichtigkeit mit Beibehaltung der Sicherheit gegen unbefugtes Eindringen verbessert und mit guter Optik für das Fenster oder die Tür kostengünstig ist und die auf einfache, schnelle, sichere und präzise Weise mit wenig Bauraum montiert und justiert werden kann.

Zur Lösung dieser Aufgabe weist ein gattungsgemäßer Schiebeflügel oder Hebe- Schiebeflügel eines Fensters oder einer Tür die Merkmale des kennzeichnenden Teils des Anspruchs 1 auf.

Die Befestigungsschrauben sind damit nicht sichtbar und unzugänglich von einem möglichen Eingriff der Außenseite des Fensters oder der Tür angeordnet.

Durch die, über die gesamte Länge der Dichtungsleisten angeordnete Aufnahmenut, lassen sich die Befestigungsschrauben ohne weitere Montagehilfe positionieren und die Dichtleisten schraubbar befestigen. Eine fehlerhafte Befestigung der Dichtleisten ist damit ausgeschlossen.

Der Einfachheit halber und kostenreduzierend finden Standard Befestigungsschrauben ihren Einsatz. Eine weitere Sicherheit gegen unbefugten Eingriff bei gleichzeitiger Wärme- und Schallgedämmter Wirkung wird dadurch erreicht, dass die Aufnahmenut eine Abdeckleiste form- und/oder kraftschlüssig aufnimmt, welche die Aufnahmenut nahezu flächenbündig mit der zur Flügelrahmenanlagefläche bzw. Festfeldrahmenanalagefläche parallel abgewandten Seite dichtend abdeckt. Die Abdeckleiste bietet mit dem Abdecken der Befestigungsschrauben weiteren Schutz gegen unbefugtes Eindringen und erlaubt durch die flächenbündige Anordnung mit der Oberfläche des Profilkörpers keinerlei Eingriffsmöglichkeiten eines Werkzeugs, sodass die Dichtleisten nur auf Druck belastet werden können, was zu einer weiteren Stabilisierung der gesamten Dichtungsvorrichtung führt und ein Eindringen weiter erschwert.

Eine einfache Montage und ein sicherer Halt der Abdeckleiste werden mit einfachen und kostengünstigen Mitteln in vorteilhafter Weise dadurch erwirkt, dass die Abdeckleiste mittels einer Rastvorrichtung in die Aufnahmenut einklipsbar ist. Dazu sind an den jeweiligen zur Aufnahmenut weisend, an den seitlichen Anlageflächen der Abdeckleiste konvex anextrudierte Dichtwulste angeordnet, die komplementär in entsprechend konkav angeordnete Ausnehmungen der Aufnahmenut einrasten. Die Dichtwulste bieten zudem eine hohe Dichtigkeit gegen mögliches Eindringen von Wasser durch Windlasten und Schlagregenbeanspruchung, gleichen Toleranzen zwischen der Verbindung des Profilkörpers und der Abdeckleiste aus und wirken unterstützend durch ein Pressverhalten auf den Sitz der Verbindung.

Zur Verwirklichung der voranstehenden Vorteile, sind die Dichtwulste aus einem Weich-PVC oder aus einem Kautschukmaterial beispielsweise Gummi gefertigt.

Um die vorhandene Optik des Fensters oder der Tür nicht zu beeinträchtigen und eine einfache und kostengünstige Herstellung zu erreichen, ist der Profilkörper aus einem Kunststoffmaterial gefertigt und weist im Querschnitt bei nahezu gleicher Materialdicke entsprechende Stege auf, die durch den Profilkörper formgebend Hohlkammern bilden.

Vorzugsweise sind zur Erhöhung der Stabilität der Verbindung zwischen den Dichtungsleisten und dem Schiebeflügel und dem Festfeld, die Befestigungsschrauben durch mindestens zwei vorgebohrte Stege führend gelagert.

Eine funktionelle Erweiterung der Dichtungsvorrichtung hinsichtlich zur Erhöhung der Wärme- und Schalldämmung wird dadurch wirksam, dass die Abdeckleiste auf einer freien Sichtseite eine T-förmig ausgebildete Ausnehmung zur formschlüssigen Aufnahme einer Bürstendichtung aufweist, die wiederum einen Spalt zwischen den Dichtungsleisten und den jeweiligen Anlageflächen des Schiebeflügels und Festfelds dichtend schließt und im beweglichen Kontakt mit den Anlageflächen steht. Mit der Wahl der Bürstendichtung werden mit Erreichung hoher Isolationswerte auch gute Gleiteigenschaften beim Verschieben des Schiebeflügels zum Festfeld erzielt.

Als besonders Vorteilhaft hat sich erwiesen, dass die Dichtungsvorrichtung nach Bedarf auch ohne Bürstendichtung in das Fenster oder die Tür einsetzbar ist. Zur Vermeidung von möglichen Verunreinigungen in die T-förmige Ausnehmung für die Bürstendichtung, ist die Abdeckleiste in vorteilhafter Weise symmetrisch aufgebaut, so dass durch einfache Drehbewegung um die eigene Achse die Nutzung der zur T-förmigen Ausnehmung entgegengesetzten ebenen Seite möglich ist, welche flächenbündig mit der Seite des Profilkörpers zur Anlage kommt.

Eine hohe Dichtigkeit gegen ein mögliches Eindringen von Wasser durch Windlasten und Schlagregenbeanspruchung wird zusätzlich dadurch unterstützt, dass der Profilkörper auf der zur Flügelrahmenanlagefläche und Festfeldrahmenanalagefläche gerichteten Seite eine Nut zur Aufnahme eines Dichtungsbandes aufweist, wobei die Mittelachse der Befestigungsschraube die Mitte der Nut und der Aufnahmenut bildet. Aufgrund der Anordnung des Dichtungsbandes nahezu auf der Mittelachse der Befestigungsschraube, wird durch den Kraftschuss der Befestigungsschrauben ein optimaler Dichtschluss zwischen der Dichtleiste und der Anbindung an den Schiebeflügel und dem Festfeld erzeugt.

Außerdem hat es sich als vorteilhaft auf die Funktion, Montage und Kosten des Beschlags erwiesen, dass die Dichtungsvorrichtung unabhängig vom Beschlag des Betätigungsgestänges und unabhängig der Herstellung des Fensters oder der Tür montierbar ist. Eine Montage der Dichtungsvorrichtung ist sowohl Horizontal als auch Vertikal zwischen dem Schiebflügel und dem Festfeld bzw. Blendrahmen bildenden Spalt möglich.

Weitere vorteilhafte Ausgestaltungen ergeben sich aus den Zeichnungen. Es zeigt:
- Fig. 1: eine von der Rauminnenseite dargestellte Vorderansicht eines Fensters oder einer Tür mit einem Schiebeflügel im geschlossenen Zustand und mit einem am Blendrahmen festen Festfeld und eine Draufsicht mit Darstellung eines Stoßbereiches des Schiebeflügels und des Festfeldes,
- Fig. 2: einen Horizontalschnitt durch den Mittelbereich oder Stoßbereich entsprechend dem Schnitt A-A des Fensters oder der Tür nach Fig. 1, an dem der geschlossene Schiebeflügel an das weitere Tür- oder Fensterelement bzw. Festfeld anschließt mit der ebenfalls im Schnitt dargestellten Dichtungsvorrichtung,
- Fig. 3: ein Vertikalschnitt durch den Schiebeflügelbereich entsprechend dem Schnitt B-B des Fensters oder der Tür nach Fig. 1, an dem der geschlossene Schiebeflügel an das weitere Tür- oder Fensterelement bzw. Festfeld anschließt mit der im Schnitt horizontal angeordnet dargestellter Dichtungsvorrichtung und
- Fig.4: eine im Schnitt darstellte Dichtungsleiste in vormontierter Darstellung einer Abdeckleiste.

Das in den Figuren mit 1 bezeichnete Fenster oder Tür besteht im Wesentlichen aus einem äußeren Stock- oder Blendrahmen 2, in welchem ein zum Öffnen und Schließen der Tür 1 verschiebbarer Flügel als Schiebeflügel 3 sowie ein Festfeld 4 vorgesehen sind.

Der Flügel 3, der beispielsweise als Hebe-Schiebe-Flügel ausgebildet ist, weist u.a. den Flügelrahmen 5 und die in diesem Rahmen vorgesehene Verglasung 6 auf. Das Festfeld 4 besteht im Wesentlichen aus dem Rahmen 7 und der zugehörigen Verglasung 8.

Bei geschlossenem Schiebeflügel 3 nach Fig. 1, ist dieser durch Verriegelungen des Blendrahmens 2 eingreifende Verriegelungselemente eines am Flügelrahmen 5 vorgesehenen - nicht dargestellten Beschlages - zumindest an der dem Festfeld 4 abgewandten vertikalen Seite des Flügelrahmens 5 am Blendrahmen 3 verriegelt. Problematisch ist allerdings der Übergang oder Stoßbereich 9 zwischen dem geschlossenen Schiebeflügel 3 und dem Festfeld 4, an dem sich ein Übergang bildend der Flügelrahmen 5 und der Festfeldrahmen 7 mit vertikalen Rahmenabschnitte 5' und 7' überlappen, wobei ein vertikaler Abschnitt 5' des Flügelrahmens 5 und ein vertikaler Abschnitt 7' des Festfeldrahmens 7 in Blickrichtung auf die Ebene der Schiebetür 1 hintereinander angeordnet sind und mit Flächen 5" und 7" einander benachbart liegen. In diesem Stoßbereich 9 verbleibt bei geschlossenem Türflügel 3 zwangsläufig ein Spalt 9' zwischen den Abschnitten 5' und 7', der auch von der Außenseite des Fenster oder der Tür 1 zugänglich ist und an dem mit Hilfe eines Einbruchwerkzeuges ein gewaltsames Öffnen durch Auseinanderdrücken des Schiebeflügels 3 und des Festfeldes 4 möglich wäre. Ein solcher Spalt entsteht ebenfalls nach Fig. 3 im oberen horizontalen Bereich des Schiebeflügels 3 zum Festfeld 4 bzw. Blendrahmen 2, den es zu sichern und abzudichten gilt.

Um dies zu vermeiden, weist ein Schiebeflügel 3 oder Hebe-Schiebeflügel eines Fensters oder einer Tür 1 eine Dichtungsvorrichtung 10 nach Figuren 1 bis 3 auf, die aus Vertikal und Horizontal anordenbaren Dichtleisten 11, 12 besteht, welche in einem Stoßbereich 9 zwischen einem Schiebeflügel 3 und einem Festfeld 4 zur Abdichtung und zum Sichern der Zwischenräume 9' eines geschlossenen Schiebeflügels 3 des Fensters oder einer Tür 1 angeordnet sind. Dabei ist im Stoßbereich 9 eine Dichtleiste 11 mit einer Flügelrahmenanlagefläche 5" am Flügelrahmen 5 des Schiebeflügels 3 und eine Dichtleiste 12 mit einer Festfeldrahmenanalagefläche 7" an dem Festfeldrahmen 7 des weiteren Festfeldes 4 befestigt, wobei die aus einem Profilkörper 13 bestehenden Dichtleisten 11, 12 erste Profilabschnitte 14 aufweisen, die sich bei geschlossenem Schiebeflügel 3 gegenseitig Über- bzw. Hintergreifen und mit gegenüberliegend angeordneten Dichtungen 15 eine wirkverbundene Anlage bilden.

Die Profilkörper 13 weisen nach Figuren 1 bis 3 - insbesondere deutlich aufgezeigt aus der Fig. 3 , auf der zur Flügelrahmenanlagefläche 5" bzw. Festfeldrahmenanalagefläche 7" parallel abgewandten Seite 16 eine Aufnahmenut 17 auf, in welche Befestigungsschrauben 18 einführbar und im montierten Zustand von der Seite 16 versenkt angeordnet sind. Die Befestigungsschrauben 18 sind nach Figuren 2 und 3 damit nicht sichtbar und unzugänglich von einem möglichen unbefugten Eingriff der Außenseite des Fensters oder der Tür 1 angeordnet. Durch die über die gesamte Länge der Dichtungsleisten 11, 12 angeordnete Aufnahmenut 17, lassen sich die Befestigungsschrauben 18 ohne weitere Montagehilfe positionieren und die Dichtleisten 11, 12 in einem vorgegebenen Abstand schraubbar befestigen. Eine fehlerhafte Befestigung der Dichtleisten 11, 12 ist damit ausgeschlossen. Die Aufnahmenut 17 nimmt nach Figuren 2 bis 4 eine Abdeckleiste 19 form- und/oder kraftschlüssig auf, welche die Aufnahmenut 17 nahezu flächenbündig mit der zur Flügelrahmenanlagefläche 5" bzw. Festfeldrahmenanalagefläche 7" parallel abgewandter Seite 16 dichtend abdeckt. Die Abdeckleiste 19 bietet mit dem Abdecken der Befestigungsschrauben 18 weiteren Schutz gegen unbefugtes Eindringen und erlaubt durch die flächenbündige Anordnung mit der Oberfläche des Profilkörpers 13 keinerlei Eingriffsmöglichkeiten eines Werkzeugs, sodass die Dichtleisten 11, 12 nur auf Druck belastet werden können.

Nach Fig. 4 ist die Abdeckleiste 19 mittels einer Rastvorrichtung 20 in die Aufnahmenut 17 einklipsbar. Dazu sind an den jeweiligen, zur Aufnahmenut 17 weisend, seitlichen Anlageflächen 21 der Abdeckleiste 19 konvex anextrudierte Dichtwulste 22 angeordnet, die komplementär in entsprechend konkav angeordnete Ausnehmungen 23 der Aufnahmenut 17 einrasten. Die Dichtwulste 22 bieten zudem eine hohe Dichtigkeit gegen mögliches Eindringen von Wasser durch Windlasten und Schlagregenbeanspruchung, gleichen Toleranzen zwischen der Verbindung des Profilkörpers 13 und der Abdeckleiste 19 aus und wirken unterstützend durch ein Pressverhalten auf den Sitz der Verbindung.

Der aus einem Kunststoffmaterial gefertigte Profilkörper 13, weist beispielsweise nach Fig. 2 im Querschnitt bei nahezu gleicher Materialdicke entsprechende Stege auf, die durch den Profilkörper 13 formgebend Hohlkammern bilden. Zu Erhöhung der Stabilität der Verbindung zwischen den Dichtungsleisten 11, 12 und dem Schiebeflügel 3 und dem Festfeld 4, sind die Befestigungsschrauben 18, wie ebenfalls aus der Fig. 2 hervorgeht, durch mindestens zwei vorgebohrte Stege führend gelagert.

Nach Figuren 2 und 4 weist die Dichtungsvorrichtung 10 an der Abdeckleiste 19 auf einer freien Sichtseite 24 eine T-förmig ausgebildete Ausnehmung 25 zur formschlüssigen Aufnahme einer Bürstendichtung 26 auf, die wiederum einen Spalt 27 zwischen den Dichtungsleisten 11, 12 und den jeweiligen Anlageflächen 5", 7" des Schiebeflügels 3 und Festfelds 4 dichtend schließt und im beweglichen Kontakt mit den Anlageflächen 5", 7" steht. Beim Verschieben bzw. Betätigen des Schiebeflügels 3 entsteht durch die Wahl der Bürstendichtung 26 keine nennenswerte Reibung zwischen dem Schiebeflügel 3 und dem Festfeld 4. Laufgeräusche werden damit ebenfalls vermieden.
Wie aus der Fig. 3 hervorgeht, ist die Dichtungsvorrichtung 10 nach Bedarf auch ohne Bürstendichtung 26 in das Fenster oder die Tür 1 einsetzbar. Der symmetrische Aufbau der Abdeckleiste 19 ermöglicht mittels Drehbewegung die Nutzung der entgegengesetzten Seite der Sichtseite 24, welche flächenbündig mit der Seite 16 des Profilkörpers 13 zur Anlage kommt.

Außerdem weist der Profilkörper 13 auf der zur Flügelrahmenanlagefläche 5" und Festfeldrahmenanalagefläche 7" gerichteten Seite nach Fig. 2 eine Nut 28 zur Aufnahme eines Dichtungsbandes 29 auf, wobei die Mittelachse der Befestigungsschraube 18 die Mitte der Nut 27 und der Aufnahmenut 17 bildet. Aufgrund der Anordnung des Dichtungsbandes 29 nahezu auf der Mittelachse der Befestigungsschraube 18, wird durch den Kraftschuss der Befestigungsschrauben 18 ein optimaler Dichtschluss zwischen der Dichtleiste 11, 12 und der Anbindung an den Schiebeflügel 3 und Festfeld 4 erzeugt.

Des Weiteren hat es sich als vorteilhaft auf die Funktion, Montage und Kosten des Beschlags erwiesen, dass die Dichtungsvorrichtung 10 unabhängig vom Beschlag des Betätigungsgestänges und unabhängig der Herstellung des Fensters oder der Tür 1, sowohl wie voran beschrieben in Fig. 1 nach Schnitt A-A im vertikalen Stoßbereich 9 nach Fig. 2, oder nach Fig. 1 mit Schnitt B-B im horizontalen oberen Stoßbereich 9 nach Fig. 3, vorzugsweise ohne Bürstendichtung 26 montierbar ist. Eine Montage oder ein Austausch der Dichtungsvorrichtung 10 nach der Herstellung des Fenster oder der Tür 1, ist aufgrund der Ausgestaltung problemlos möglich.

### Bezugszeichenliste

- 1: Fenster oder Tür
- 2: Blendrahmen
- 3: Schiebeflügel
- 4: Festfeld
- 5: Flügelrahmen
- 5': vertikaler Flügelrahmenabschnitt
- 5": Flügelrahmenanlagefläche
- 6: Verglasung
- 7: Festfeldrahmen
- 7': vertikaler Festfeldrahmenabschnitt
- 7": Festfeldrahmenanlagefläche
- 8: Verglasung
- 9: Stoßbereich
- 9': Spalt
- 10: Dichtungsvorrichtung
- 11: Dichtleiste
- 12: Dichtleiste
- 13: Profilkörper
- 14: Profilabschnitt
- 15: Dichtung
- 16: Seite
- 17: Aufnahmenut
- 18: Befestigungsschraube
- 19: Abdeckleiste
- 20: Rastvorrichtung
- 21: Anlagefläche
- 22: Dichtwulst
- 23: Ausnehmung
- 24: Sichtseite
- 25: Ausnehmung
- 26: Bürstendichtung
- 27: Spalt
- 28: Nut
- 29: Dichtungsband

## Patentansprüche

1. Dichtungsvorrichtung (10) für einen verschiebbaren Flügel als Schiebeflügel (3) oder verschiebbaren Hebe-Schiebeflügel eines Fenster oder einer Tür (1), bestehend aus zwei Dichtleisten (11, 12), die in einem Stoßbereich (9) zwischen dem Schiebeflügel (3) und einem Festfeld (4) zur Abdichtung und zum Sichern der Zwischenräume (9') eines geschlossenen Schiebeflügels (3) des Fensters oder einer Tür (1) anordenbar sind, von denen im Stoßbereich (9) eine erste Dichtleiste (11) mit einer Flügelrahmenanlagefläche (5") am Flügelrahmen (5) des Schiebeflügels (3) und eine zweite Dichtleiste (12) mit einer Festfeldrahmenanlagefläche (7") an einem Festfeldrahmen (7) des weiteren Festfeldes (4) befestigbar ist, wobei die jeweils aus einem gleich geformten Profilkörper (13) bestehenden Dichtleisten (11, 12) erste Profilabschnitte (14) aufweisen, die sich im montierten Zustand bei geschlossenem Schiebeflügel (3) gegenseitig Über- bzw. Hintergreifen und mit gegenüberliegend angeordneten Dichtungen (15) eine wirkverbundene Anlage bilden,
**dadurch gekennzeichnet,**
**dass** die Profilkörper (13) aus einem Kunststoffmaterial gefertigt sind und im Querschnitt bei nahezu gleicher Materialdicke entsprechende Stege aufweisen, die durch den Profilkörper (13) formgebend Hohlkammern bilden, wobei die Dichtungen (15) im jeweiligen Profilkörper (13) der Dichtleisten (11, 12) befestigt sind,
wobei die Profilkörper (13) der Dichtleisten (11, 12) im montierten Zustand auf einer zur Flügelrahmenanlagefläche (5") bzw. Festfeldrahmenanalagefläche (7") parallel abgewandten Seite (16) über ihre gesamte Länge eine Aufnahmenut (17) aufweisen, in welche Befestigungsschrauben (18) einführbar und im montierten Zustand von der parallel abgewandten Seite (16) versenkt angeordnet sind,
wobei die Aufnahmenut (17) eine Abdeckleiste (19) form- und/oder kraftschlüssig aufnimmt, welche die Aufnahmenut (17) auf der parallel abgewandten Seite (16) durch flächenbündige Anordnung mit der Oberfläche des Profilkörpers (13) dichtend abdeckt.

2. Dichtungsvorrichtung (10) nach Anspruch 1,
**dadurch gekennzeichnet,**
**dass** die Abdeckleiste (19) an den jeweiligen seitlichen Anlageflächen (21) zur Aufnahmenut (17) anextrudierte Dichtwulste (22) aufweist, wobei die Dichtwulste (22) eine Rastvorrichtung (20) mit an der Aufnahmenut (17) angeordneten Ausnehmungen (23) bildet und in die Aufnahmenut (17) einklipsbar ist.

3. Dichtungsvorrichtung (10) nach Anspruch 2,
**dadurch gekennzeichnet,**
**dass** die Dichtwulste (22) aus einem Weich-PVC oder aus einem Kautschukmaterial, beispielsweise Gummi gefertigt sind.

4. Dichtungsvorrichtung (10) nach Anspruch 1,
**dadurch gekennzeichnet,**
**dass** die Befestigungsschrauben (18) durch mindestens zwei vorgebohrte Stege führend, die Befestigung der Dichtleisten (11, 12) im montierten Zustand an dem Schiebeflügel (3) und dem Festfeld (4)
sichern.

5. Dichtungsvorrichtung (10) nach Anspruch 1,
**dadurch gekennzeichnet,**
**dass** die Abdeckleiste (19) auf einer freien Sichtseite (24) eine T-förmig ausgebildete Ausnehmung (25) zur formschlüssigen Aufnahme einer Bürstendichtung (26) aufweist.

6. Dichtungsvorrichtung (10) nach Anspruch 5,
**dadurch gekennzeichnet,**
**dass** im montierten Zustand die Bürstendichtung (26) einen Spalt (27) zwischen den Dichtungsleisten (11, 12) und den jeweiligen Anlageflächen (5", 7") des Schiebeflügels (3) und Festfelds (4) dichtend schließt und im beweglichen Kontakt mit den Anlageflächen (5", 7") steht.

7. Dichtungsvorrichtung (10) nach Anspruch 1,
**dadurch gekennzeichnet,**
**dass** der Profilkörper (13) auf der zur Flügelrahmenanlagefläche (5") und Festfeldrahmenanalagefläche (7") gerichteten Seite eine Nut (28) zur Aufnahme eines Dichtungsbandes (29) aufweist, wobei die Mittelachse der Befestigungsschraube (18) die Mitte der Nut (28) und der Aufnahmenut (17) bildet.

## Claims

1. Sealing device (10) for a slidable leaf as a sliding leaf (3) or slidable lift-and-slide leaf of a window or a door (1), consisting of two sealing strips (11, 12), which can be arranged in an impact region (9) between the sliding leaf (3) and a fixed panel (4) for sealing and securing the intermediate spaces (9') of a closed sliding leaf (3) of the window or door (1), of which, in the impact region (9), a first sealing strip (11) having a leaf frame contact surface (5") can be fastened to the leaf frame (5) of the sliding leaf (3), and a second sealing strip (12) having a leaf frame contact surface (7") can be fastened to a fixed panel frame (7) of the further fixed panel (4), wherein the sealing strips (11, 12), consisting in each case of a profile body (13) of the same shape, comprise first profile sections (14), which in the mounted state, with the sliding leaf (3) closed, mutually engage over or behind one another, and form an operatively connected unit with the seals (15) arranged opposite,
**characterized in that**
the profile bodies (13) are made of a plastic material, and in cross-section comprise with corresponding webs of close to the same material thickness, which form hollow chambers shaped by the profile bodies (13),
wherein the seals (15) are secured in the respective profile body (13) of the sealing strips (11, 12),
wherein the profile bodies (13) of the sealing strips (11, 12), in the mounted state, comprise over their entire length, on a side (16) parallely facing away from the leaf frame contact surface (5") or the fixed panel contact surface (7"), a receiving groove (17), into which mounting screws (18) can be inserted, and, in the mounted state of the side (16) which is parallely facing away, are arranged in a countersunk fashion, wherein the receiving groove (17) accommodated a cover strip (19) in a force-fitting and/or force-locking manner (positive and/or non-positive fit), which cover strip sealingly covers the receiving groove (17) on the side (16) which is parallely facing away by way of a flush-fitted arrangement with the surface of the profile body (13).

2. Sealing device (10) according to claim 1,
**characterized in that**
on the respective lateral contact surfaces to the receiving groove (17), the cover strip (19) comprises extruded sealing beading (22), wherein the sealing beading (22) forms a locking device (20) with cut-out openings (23) arranged at the receiving groove (17), and can be clipped into the receiving groove (17).

3. Sealing device (10) according to claim 2,
**characterized in that**
the sealing beading (22) is made of a soft PVC material or from a rubber material, such as vulcanised rubber.

4. Sealing device (10) according to claim 1,
**characterized in that**
the mounting screws (18), guided through at least two pre-drilled webs, secure the fastening of the sealing strips (11, 12) in the mounted state to the sliding leaf (3) and to the fixed panel (4).

5. Sealing device (10) according to claim 1,
**characterized in that**
the cover strip (19) comprises on a free visible side (24) a T-shaped cut-out opening (25) for the positive-fit accommodation of a brush device (26).

6. Sealing device (10) according to claim 5,
**characterized in that,**
in the mounted state, the brush device (26) sealingly closes a gap (27) between the sealing strips (11, 12) and the respective contact surfaces (5", 7") of the sliding leaf (3) and the fixed panel (4), and is in movable contact with the contact surfaces (5",7").

7. Sealing device (10) according to claim 1,
**characterized in that**
the profile body (13) comprises on the side directed towards the leaf frame contact surface (5") and the fixed panel frame contact surface (7") a groove (28) for accommodating a sealing strip (29), wherein the mid-axis of the mounting screw (18) forms the middle of the groove (28) and the receiving groove (17).

## Revendications

1. Dispositif d'étanchéité (10) pour un vantail mobile, en tant que vantail coulissant (3) ou vantail coulissant levant mobile pour une fenêtre ou pour une porte (1), qui est composé de deux barres d'étanchéité (11, 12), qui peuvent être disposées dans une zone de jointoiement (9) située entre le vantail coulissant (3) et une section fixe (4) pour assurer l'étanchéité et pour sécuriser les espaces intermédiaires (9') d'un vantail coulissant (3) d'une fenêtre ou d'une porte (1) quand celui-ci est fermé, sachant que la première (11) de ces barres d'étanchéité peut être fixée dans la zone de jointoiement (9), avec une surface de butée du châssis de vantail (5"), sur le châssis de vantail (5), et qu'une deuxième barre d'étanchéité (12) est fixée sur un cadre de zone fixe (7) de l'autre section fixe (4) avec une surface de butée du cadre de zone fixe (7"), sachant que les barres d'étanchéité (11, 12), qui consistent chacune en un corps profilé (13) de même forme, sont dotées de premières sections profilées (14), qui, à l'état monté, s'agrippent mutuellement, d'en haut, respectivement de l'arrière, et qui, quand le vantail coulissant (3) est fermé, portent efficacement l'une contre l'autre par l'intermédiaire des joints d'étanchéité (15) opposés,
**caractérisé en ce que**
le corps profilé (13) est fabriqué en matière synthétique et présente, en coupe transversale, des pattes, qui, d'épaisseur presque semblable, forment par l'intermédiaire du corps profilé (13) des chambres creuses,
sachant que les joints d'étanchéité (15) sont fixés dans les corps profilés respectifs (13) des barres d'étanchéité (11, 12),
sachant que les corps profilés (13) des barres d'étanchéité (11, 12), à l'état monté, sont dotés, sur toute leur longueur, sur un face (16) parallèlement opposée à la surface de butée du châssis de vantail (5"), respectivement de la surface de butée de la zone fixe (7"), d'une rainure de réception (17), dans laquelle des vis de fixation (18) peuvent être introduites et sont noyées quand la face parallèlement opposée (16) est à l'état monté,
sachant que la rainure de réception (17) accueille une barre de recouvrement (19), par engagement géométrique et / ou par adhérence, laquelle recouvre de manière étanche la rainure de réception (17) sur la face (16) parallèlement opposée, par agencement à fleur par rapport à la surface du corps profilé (13).

2. Dispositif d'étanchéité (10) selon la revendication 1,
**caractérisé en ce que**,
sur chacune des surfaces de butée latérales (21), orientées vers la rainure de réception (17), la barre de recouvrement (19) est dotée de boudins d'étanchéité extrudés (22), sachant que les boudins d'étanchéité (22) forment un dispositif d'encliquetage (20) avec des évidements (23), qui sont disposés dans la rainure de réception (17) et peuvent être clipsés dans la rainure de réception (17).

3. Dispositif d'étanchéité (10) selon la revendication 2,
**caractérisé en ce que**
les boudins d'étanchéité (22) sont fabriqués en PVC mou ou en un matériau élastique, par exemple en caoutchouc.

4. Dispositif d'étanchéité (10) selon la revendication 1,
**caractérisé en ce que**
les vis de fixation (18), qui passent à traversa au moins deux pattes préalablement perforées, sécurisent, à l'état monté, la fixation des barres d'étanchéité (11, 12) sur le vantail coulissant (3) et la section fixe (4).

5. Dispositif d'étanchéité (10) selon la revendication 1,
**caractérisé en ce que**
la barre de recouvrement (19) est dotée, sur un côté libre, visible (24), d'un évidement (25) en forme de T, qui est destiné à recevoir, en engament géométrique, un joint d'étanchéité à brosse (26).

6. Dispositif d'étanchéité (10) selon la revendication 5,
**caractérisé en ce que**,
à l'état monté, le joint d'étanchéité à brosse (26) ferme de manière étanche la fente (27) entre les barres d'étanchéité (11, 12) et les surfaces de butée (5", 7") respectives du battant coulissant (3) et de la section fixe (4) et est en contact mobile avec les surfaces de butée (5", 7").

7. Dispositif d'étanchéité (10) selon la revendication 1,
**caractérisé en ce que**,
sur le côté dirigé vers la surface de butée du châssis de vantail (5') et la surface de butée de la section fixe (7"), le corps profilé (13) est doté d'une rainure (28) destinée à recevoir une bande d'étanchéité (29), sachant que l'axe central de la vis de fixation (18) forme le centre de la rainure (28) et de la rainure de réception (17).
